# FASCICULE DE BREVET EUROPEEN

(11) **EP 2 723 219 B1**
(45) Date de publication et mention de la délivrance du brevet: **15.08.2018**
(21) Numéro de dépôt: 12740869.8
(22) Date de dépôt: 14.06.2012
(51) Int. Cl.: A47G 21/02

(54) **USTENSILE MANUEL, NOTAMMENT ARTICLE DE VAISSELLE**
HANDUTENSIL, INSBESONDERE EIN GESCHIRRTEIL
HAND-HELD UTENSIL, IN PARTICULAR AN ITEM OF TABLEWARE

(30) Priorité: 21.06.2011 CH 10552011
(43) Date de publication de la demande: 30.04.2014
(73) Titulaire: Benardeau, Anne-Laure, 1205 Genève (CH)
(72) Inventeur: Benardeau, Anne-Laure, 1205 Genève (CH)
(74) Mandataire: Nithardt, Roland
(86) Numéro de dépôt international: PCT/CH2012/000131
(87) Numéro de publication internationale: WO 2012/174671

(56) Documents cités:
- EP-A1- 1 358 970
- CN-U- 201 700 928
- US-A- 2 130 661
- US-A- 3 088 148
- US-A- 6 115 921
- US-A1- 2005 249 550

## Description

### Domaine technique

La présente invention concerne un ustensile manuel, étant un article de vaisselle tel qu'un composant d'un couvert de table, ledit ustensile comprenant deux éléments constitutifs, d'une part, une pièce d'extrémité fonctionnelle et, d'autre part, un manche amovible, lesdits éléments constitutifs étant équipés d'organes d'emboîtement complémentaires agencés pour les coupler de façon amovible, l'un desdits éléments constitutifs étant pourvu d'un embout, l'autre desdits éléments constitutifs étant pourvu d'une douille agencée pour recevoir ledit embout, ladite pièce d'extrémité fonctionnelle comportant une première rampe transversale et ledit manche comportant une seconde rampe transversale de forme complémentaire à celle de la première rampe transversale pour permettre une juxtaposition desdites deux rampes transversales, la forme de ces rampes transversales étant définie pour provoquer un déplacement axial relatif des deux éléments constitutifs lorsque l'un est tourné autour de son axe par rapport à l'autre, lesdits organes d'emboîtement complémentaires comportant en outre un dispositif de verrouillage agencé pour lier l'un des éléments constitutifs par rapport à l'autre, lorsque ces deux éléments constitutifs sont couplés au moyen desdits organes d'emboîtement complémentaires de la pièce d'extrémité fonctionnelle et dudit manche.

### Technique antérieure

On connaît déjà un ustensile de ce type, décrit par le brevet européen publié sous le N° EP 1 358 970 de la demanderesse dont une application particulièrement importante concerne les couverts de table dans le domaine appelé "l'art de la table". L'une des originalités de ce produit réside dans le fait que le manche est interchangeable, ce qui permet d'adapter les couverts au décor de table réalisé en fonction des circonstances ou des événements.

Dans l'outil ou l'ustensile défini par le brevet ci-dessus la force de liaison des deux éléments constitutifs est obtenue essentiellement par l'attraction magnétique de deux aimants qui sont incrustés respectivement dans chacun de ces deux éléments. Le couplage résultant assure une force de maintien en position relative des deux éléments constitutifs, à savoir de la pièce fonctionnelle et du manche, qui est en principe suffisante pour un usage courant. Néanmoins, dans certaines circonstances, la contrainte peut être supérieure à la tenue mécanique obtenue par le couplage magnétique et les deux éléments constitutifs peuvent se désassembler, ou du moins partiellement s'écarter l'un de l'autre.

Cet effet constitue un inconvénient non acceptable pour des produits, tels que des couverts de table, qui sont considérés comme des produits de luxe et pour lesquels la moindre désolidarisation du manche par rapport à la pièce d'extrémité fonctionnelle, cuillère, fourchette ou couteau serait considérée comme un défaut inacceptable.

### Exposé de l'invention

La présente invention vise à pallier l'inconvénient mentionné ci-dessus et qui est inhérent à l'art antérieur, en remplaçant ou en complétant les moyens de couplage magnétique par un couplage mécanique.

Dans ce but, l'ustensile manuel de l'invention tel que défini en préambule est caractérisé en ce que ledit dispositif de verrouillage comporte deux protubérances périphériques sensiblement radiales ménagées sur l'un desdits organes d'emboîtement complémentaires et deux gorges axiales ménagées dans l'autre desdits organes d'emboîtement complémentaires, lesdites gorges étant agencées pour recevoir et bloquer en position lesdites protubérances périphériques sensiblement radiales lorsque les deux éléments constitutifs sont couplés au moyen desdits organes d'emboîtement complémentaires de la pièce d'extrémité fonctionnelle et dudit manche.

Selon une forme de réalisation préférée, lesdites protubérances périphériques sensiblement radiales comportent chacune un picot approximativement cylindrique. Lesdits picots cylindriques ont avantageusement des diamètres différents.

Lesdites gorges axiales sont avantageusement ménagées dans une douille disposée longitudinalement, parallèle à l'axe dudit organe d'emboîtement correspondant, et ont des sections différentes correspondant respectivement aux diamètres desdits picots.

Selon un mode de réalisation particulier, ladite douille longitudinale est constituée d'un premier secteur, dit secteur de guidage, et d'un second secteur, dit secteur de verrouillage, ledit secteur de guidage comportant lesdites gorges qui ont un profil similaire à celui desdits picots et ledit secteur de verrouillage ayant, sur un premier tronçon, des parois latérales souples et élastiques qui définissent un étranglement de section légèrement inférieure à celle desdits picots et sur un second tronçon, des parois latérales qui définissent un logement sensiblement circulaire dont le diamètre est sensiblement égal à la section des picots de l'embout.

Lesdits éléments constitutifs sont de préférence équipés d'organes d'emboîtement complémentaires agencés pour les coupler de façon amovible, et comportent en outre respectivement un premier aimant et un second aimant, ledit second aimant étant agencé pour entrer dans une zone d'attraction magnétique dudit premier aimant lorsque ledit embout de l'un desdits éléments constitutifs est engagé dans ladite douille de l'autre desdits éléments constitutifs.

Lesdits premier et second aimants d'une part et le dispositif de verrouillage de l'un des éléments constitutifs par rapport à l'autre d'autre part sont agencés pour que le couplage des deux éléments constitutifs s'effectue sensiblement simultanément par attraction magnétique et par verrouillage mécanique.

Ladite première rampe transversale de la pièce d'extrémité fonctionnelle et ladite seconde rampe transversale sont avantageusement de forme complémentaire dudit manche et comportent au moins un secteur incurvé.

Le rayon le rayon de courbure du secteur incurvé des rampes transversales est avantageusement défini de telle manière qu'une rotation relative de l'un des deux éléments constitutifs autour de son axe provoque un déplacement axial relatif de ces éléments.

### Description sommaire des dessins

La présente invention et ses avantages apparaîtront mieux dans la description suivante d'un mode de réalisation donné à titre d'exemple non limitatif, en référence aux dessins annexés, dans lesquels :
la figure 1A représente une vue assemblée de l'ustensile manuel selon l'invention réalisé sous la forme d'une cuillère,
la figure 1B représente une vue assemblée en coupe axiale de la cuillère de la figure 1A,
la figure 1C représente une vue désassemblée de la cuillère de la figure 1,
la figure 2 est une vue en perspective d'un des organes d'emboîtement des deux éléments constitutifs de la cuillère de la figure 1, ainsi qu'une partie du dispositif de verrouillage des deux éléments,
la figure 3A est une vue en perspective de l'autre organe d'emboîtement des deux éléments constitutifs de la cuillère de la figure 1, ainsi qu'une autre partie du dispositif de verrouillage des deux éléments, et
la figure 3B est une vue frontale dudit organe représenté par la figure 3A,

### Meilleures manières de réaliser l'invention

En référence à la figure 1A, l'ustensile selon l'invention se présente sous la forme d'un composant d'un couvert de table et plus particulièrement sous celle d'une cuillère 10 qui comporte une pièce d'extrémité fonctionnelle 11 et un manche amovible 12 qui constituent les éléments constitutifs de la cuillère 10, ces éléments constitutifs étant équipés d'organes d'emboîtement complémentaires agencés pour les coupler de façon amovible. L'intérêt de réaliser des couverts en deux éléments amovibles est de permettre de modifier l'aspect, le style, le décor en vue d'adapter une décoration de table selon les circonstances d'un repas. A cet effet il convient de développer des moyens de couplage des deux éléments, ces moyens devant être à la fois discrets et efficaces, c'est-à-dire quasi invisibles pour les utilisateurs et d'une résistance à toute épreuve pour éviter une quelconque désolidarisation accidentelle des deux éléments.

La figure 1B montre la cuillère 10 assemblée et illustre les moyens de couplage des deux éléments constitutifs de cette cuillère. Ces moyens seront décrits plus en détail en référence aux figures 2 et 3. La pièce d'extrémité fonctionnelle 11 est, dans ce cas, équipée d'un embout 13 qui est soit réalisé avec cette pièce, soit usiné ou moulé séparément et solidarisé avec cette pièce par des techniques connues en soi. Le manche 12 est, dans ce cas, équipé d'une douille 14 agencée pour recevoir et loger ledit embout 13. A cet effet, ladite douille 14 comporte au moins un tronçon creux 14a de section circulaire dont le diamètre est légèrement supérieur au diamètre extérieur d'un tronçon de section circulaire 13a correspondant de l'embout 13. La douille 14 peut être usinée ou moulée séparément et mise en place dans un alésage approprié ménagé dans le manche 12 ou pourrait être remplacée par un alésage ayant un profil correspondant sensiblement à celui de l'embout 13.

Pour compléter et renforcer l'assemblage de la pièce d'extrémité fonctionnelle 11 et du manche 12, la douille 14 est équipée d'un aimant 34, sous la forme d'une pièce cylindrique enchâssée à l'intérieur de ladite douille et l'embout 13 est équipé d'un aimant 33, également en forme de pièce cylindrique, fixé dans son extrémité coopérant avec la douille 14. Ces deux aimants sont agencés pour s'attirer et pour compléter ou renforcer la liaison entre les deux éléments constitutifs de la cuillère 10 et, le cas échéant, constituer des moyens de fixation supplémentaires par rapport aux autres moyens qui seront décrits plus en détail ci-après.

La figure 1C montre la cuillère 10 désassemblée et représente plus particulièrement la pièce d'extrémité fonctionnelle 11 pourvue de l'embout 13 destiné au couplage de cette pièce avec le manche 12. On notera que l'embout 13, formant l'un des organes d'emboîtement et illustré plus en détail par la figure 2, a une forme cylindrique de section circulaire et comporte sur son tronçon 13a au moins une protubérance sous la forme d'un picot 15 sensiblement cylindrique disposé perpendiculairement à l'axe de la cuillère 10. Un second picot 16 peut être prévu et disposé dans ce cas de façon diamétralement opposée au picot 15. Le picot 15 ou les picots 15 et 16 sont agencés pour pouvoir coulisser dans des gorges correspondantes de la douille 14, formant l'autre organe d'emboîtement, afin d'assurer le guidage de l'embout 13 de l'extrémité fonctionnelle 11 dans la douille 14 du manche 12 lors du couplage des deux éléments constitutifs. Par ce moyen on assure un positionnement relatif correct des deux éléments. Pour améliorer ce positionnement lorsque l'embout 13 est pourvu de deux picots 15 et 16, lesdits picots ne sont pas identiques et le picot 16 présente un diamètre supérieur à celui du picot 15.

La pièce d'extrémité fonctionnelle 11 et le manche 12 comportent respectivement une rampe 11a et une rampe 12a qui présentent des formes complémentaires de manière à se juxtaposer lorsque les deux éléments sont assemblés. Ces rampes comportent avantageusement au moins un secteur incurvé dont le rayon de courbure peut varier entre quelques millimètres, par exemple cinq millimètres, et l'infini. Dans ce dernier cas, les rampes sont planes et la rotation relative de l'un des éléments par rapport à l'autre n'induit aucun déplacement axial relatif. En revanche si le rayon de courbure est faible, une rotation relative engendre un déplacement axial relatif plus important des deux éléments.

Les figures 3A et 3B représentent plus en détail le dispositif de verrouillage pour lier l'un des éléments constitutifs, à savoir la pièce d'extrémité fonctionnelle 11 et le manche 12, lorsque ces deux éléments constitutifs sont couplés au moyen desdits organes d'emboîtement complémentaires. En termes généraux, le dispositif de verrouillage se compose d'une protubérance périphérique disposée radialement et ménagée sur l'un desdits organes d'emboîtement complémentaires, et un évidement ménagé sur l'autre desdits organes d'emboîtement complémentaires, cet évidement étant agencé pour recevoir ladite protubérance. Dans la présente réalisation, la protubérance périphérique a la forme d'un segment de tige cylindrique ou celle du picot 15 dressé perpendiculairement à la périphérie de l'embout 13. Le second picot 16, diamétralement opposé ou non, est prévu pour parfaire le guidage de l'embout 13 dans la douille 14. A cet effet, la douille 14 est constituée d'un premier secteur, dit secteur de guidage 20, et d'un second secteur, dit secteur de verrouillage 21, ledit secteur de guidage 20 comportant au moins une gorge axiale 22, ménagée dans le tronçon creux 14a, qui a un profil similaire à celui dudit picot 15, et ledit secteur de verrouillage 21 ayant, sur un premier tronçon 23, des parois latérales souples et élastiques 23a et 23b qui définissent un étranglement 24 de section légèrement inférieure à celle dudit picot 15 et sur un second tronçon 25, des parois latérales qui définissent un logement 26 sensiblement circulaire dont le diamètre est sensiblement égal à la section du picot 15. Le tronçon creux 14a du secteur de guidage 20 peut comporter une seconde gorge intérieure 22a, éventuellement diamétralement opposée à la gorge 22 ayant un profil similaire à celui dudit picot 16 pour assurer le guidage dudit picot 16. Dans ce cas, les autres composants du guidage et du verrouillage correspondant au picot 16 doivent également être présents.

D'autres solutions sont envisageables, notamment des dispositifs de verrouillage du type à baïonnette avec lesquels les deux éléments constitutifs doivent être engagés axialement et ensuite tournés l'un par rapport à l'autre. Le verrouillage mécanique combiné avec le verrouillage magnétique constitue une solution très sûre et très efficace, même si cette combinaison n'est pas une nécessité absolue.

## Revendications

1. Ustensile manuel, étant un article de vaisselle tel qu'un composant d'un couvert de table, ledit ustensile (10) comprenant deux éléments constitutifs, d'une part, une pièce d'extrémité fonctionnelle (11) et, d'autre part, un manche amovible (12), lesdits éléments constitutifs étant équipés d'organes d'emboîtement complémentaires agencés pour les coupler de façon amovible, l'un desdits éléments constitutifs (11) étant pourvu d'un embout (13), l'autre (12) desdits éléments constitutifs étant pourvu d'une douille (14) agencée pour recevoir ledit embout (13), ladite pièce d'extrémité fonctionnelle(11) comportant une première rampe transversale (11a) et ledit manche (12) comportant une seconde rampe transversale (12a) de forme complémentaire à celle de la première rampe transversale (11a) pour permettre une juxtaposition desdites deux rampes transversales, la forme de ces rampes transversales étant définie pour provoquer un déplacement axial relatif des deux éléments constitutifs lorsque l'un est tourné autour de son axe par rapport à l'autre, lesdits organes d'emboîtement complémentaires comportant en outre un dispositif de verrouillage agencé pour lier l'un des éléments constitutifs par rapport à l'autre, lorsque ces deux éléments constitutifs sont couplés au moyen desdits organes d'emboîtement complémentaires de la pièce d'extrémité fonctionnelle (11) et dudit manche (12), **caractérisé en ce que** ledit dispositif de verrouillage comporte deux protubérances périphériques (15, 16) sensiblement radiales ménagées sur l'un (13) desdits organes d'emboîtement complémentaires et deux gorges axiales (22, 22a) ménagées dans l'autre (14) desdits organes d'emboîtement complémentaires, lesdites gorges (22, 22a) étant agencées pour recevoir et bloquer en position lesdites protubérances périphériques (15, 16) sensiblement radiales lorsque les deux éléments constitutifs (11, 12) sont couplés au moyen desdits organes d'emboîtement complémentaires de la pièce d'extrémité fonctionnelle et dudit manche.

2. Ustensile manuel selon la revendication 1, **caractérisé en ce que** lesdites protubérances périphériques sensiblement radiales comportent chacune un picot (15, 16) approximativement cylindrique.

3. Ustensile manuel selon l'une des revendications 2 ou 3, **caractérisé en ce que** lesdits picots cylindriques (15, 16) ont des diamètres différents.

4. Ustensile manuel selon la revendication 3, **caractérisé en ce que** lesdites gorges axiales (22, 22a) sont ménagées dans une douille (14) disposée longitudinalement, parallèle à l'axe dudit organe d'emboîtement correspondant, et ont des sections différentes correspondant respectivement aux diamètres desdits picots (15, 16).

5. Ustensile manuel selon l'une des revendications 1 à 4, **caractérisé en ce que** ladite douille longitudinale (14) est constituée d'un premier secteur (20), dit secteur de guidage, et d'un second secteur (21), dit secteur de verrouillage, ledit secteur de guidage (20) comportant lesdites gorges axiales (22, 22a) qui ont une section respective sensiblement égale aux diamètres desdits picots (15, 16) et ledit secteur de verrouillage (21) ayant, sur un premier tronçon (23), des parois latérales souples et élastiques (23a, 23b) qui définissent un étranglement (24) de section légèrement inférieure respectivement aux diamètres desdits picots (15, 16) et, sur un second tronçon (25), des parois latérales qui définissent un logement (26) sensiblement circulaire dont le diamètre est respectivement égal aux diamètres desdits picots (15, 16) de l'embout (13).

6. Ustensile manuel selon l'une quelconque des revendications précédentes, **caractérisé en ce que** lesdits éléments constitutifs (11, 12) équipés d'organes d'emboîtement complémentaires agencés pour les coupler de façon amovible, comportent en outre respectivement un premier aimant (33) et un second aimant (34), ledit second aimant étant agencé pour entrer dans une zone d'attraction magnétique dudit premier aimant lorsque ledit embout (13) de l'un desdits éléments constitutifs (11) est engagé dans ladite douille (14) de l'autre (12) desdits éléments constitutifs.

7. Ustensile manuel selon la revendication 6, **caractérisé en ce que** lesdits premier et second aimants d'une part et le dispositif de verrouillage de l'un des éléments constitutifs par rapport à l'autre d'autre part sont agencés pour que le couplage des deux éléments constitutifs (11, 12) s'effectuent sensiblement simultanément par attraction magnétique et par verrouillage mécanique.

8. Ustensile manuel selon l'une quelconque des revendications précédentes, **caractérisé en ce que** ladite première rampe transversale (11a) de la pièce d'extrémité fonctionnelle et ladite seconde rampe transversale (12a) de forme complémentaire dudit manche (12) comportent au moins un secteur incurvé.

9. Ustensile manuel selon la revendication 8, **caractérisé en ce que** le rayon de courbure du secteur incurvé des rampes transversales (11a, 12a) est défini de telle manière qu'une rotation relative de l'un des deux éléments constitutifs (11, 12) autour de son axe provoque un déplacement axial relatif de ces éléments.

## Patentansprüche

1. Handutensil, und zwar Geschirrteil, wie etwa eine Komponente eines Tafelbestecks, wobei das Utensil (10) zwei Bestandteile, einerseits ein Funktionsendstück (11) und andererseits einen abnehmbaren Griff (12), umfasst, wobei die Bestandteile mit sich ergänzenden Einpasselementen ausgestattet sind, die angeordnet sind, um sie abnehmbar zu koppeln, wobei eines der Bestandteile (11) mit einem Ansatz (13) versehen ist, wobei das andere (12) der Bestandteile mit einer Buchse (14), die angeordnet ist, um den Ansatz (13) aufzunehmen, versehen ist, wobei das Funktionsendstück (11) eine erste Querrampe (11a) umfasst und der Griff (12) eine zweite Querrampe (12a) umfasst, die eine Form aufweist, die diejenige der ersten Querrampe (11a) ergänzt, um eine Gegenüberstellung der beiden Querrampen zu ermöglichen, wobei die Form dieser Querrampen definiert ist, um eine relative axiale Verlagerung der beiden Bestandteile zu bewirken, wenn eines im Verhältnis zum anderen um seine Achse herum gedreht wird, wobei die sich ergänzenden Einpasselemente ferner eine Verriegelungsvorrichtung umfassen, die angeordnet ist, um eines der Bestandteile im Verhältnis zum anderen zu binden, wenn diese beiden Bestandteile anhand der sich ergänzenden Einpasselemente des Funktionsendstücks (11) und des Griffs (12) gekoppelt sind, **dadurch gekennzeichnet, dass** die Verriegelungsvorrichtung zwei im Wesentlichen radiale, periphere Ausstülpungen (15, 16) auf dem einen (13) der sich ergänzenden Einpasselemente und zwei axiale Nuten (22, 22a), die in dem anderen (14) der sich ergänzenden Einpasselemente eingerichtet sind, umfasst, wobei die Nuten (22, 22a) angeordnet sind, um die im Wesentlichen radialen, peripheren Ausstülpungen (15, 16) aufzunehmen und ortsfest zu blockieren, wenn die Bestandteile (11, 12) anhand der sich ergänzenden Einpasselemente des Funktionsendstücks und des Griffs gekoppelt sind.

2. Handutensil nach Anspruch 1, **dadurch gekennzeichnet, dass** die im Wesentlichen radialen, peripheren Ausstülpungen jeweils einen annähernd zylindrischen Stift (15, 16) umfassen.

3. Handutensil nach einem der Ansprüche 2 oder 3, **dadurch gekennzeichnet, dass** die zylindrischen Stifte (15, 16) unterschiedliche Durchmesser aufweisen.

4. Handutensil nach Anspruch 3, **dadurch gekennzeichnet, dass** die axialen Nuten (22, 22a) in einer Buchse (14), die in Längsrichtung parallel zur Achse des entsprechenden Einpasselements angeordnet ist, eingerichtet sind und unterschiedliche Querschnitte aufweisen, die jeweils den Durchmessern der Stifte (15, 16) entsprechen.

5. Handutensil nach einem der Ansprüche 1 bis 4, **dadurch gekennzeichnet, dass** die Längsbuchse (14) aus einem ersten Bereich (20), dem so genannten Führungsbereich, und aus einem zweiten Bereich (21), dem so genannten Verriegelungsbereich, besteht, wobei der Führungsbereich (20) die axialen Nuten (22, 22a) umfasst, die einen jeweiligen Querschnitt aufweisen, der im Wesentlichen gleich den Durchmessern der Stifte (15, 16) ist, und der Verriegelungsbereich (21) auf einem ersten Teilstück (23) biegsame und elastische seitliche Wände (23a, 23b) aufweist, die eine Querschnittverengung (24) definieren, die etwas kleiner als jeweils die Durchmesser der Stifte (15, 16) ist, und auf einem zweiten Teilstück (25) seitliche Wände aufweist, die eine Aufnahme (26) definieren, die im Wesentlichen kreisförmig ist und deren Durchmesser jeweils gleich den Durchmessern der Stifte (15, 16) des Ansatzes (13) ist.

6. Handutensil nach einem der vorhergehenden Ansprüche, **dadurch gekennzeichnet, dass** die Bestandteile (11, 12), die mit sich ergänzenden Einpasselementen ausgestattet sind, die angeordnet sind, um sie abnehmbar zu koppeln, ferner jeweils einen ersten Magneten (33) und einen zweiten Magneten (34) umfassen, wobei der zweite Magnet angeordnet ist, um in eine Magnetanziehungszone des ersten Magneten einzutreten, wenn der Ansatz (13) des einen der Bestandteile (11) in die Buchse (14) des anderen (12) der Bestandteile eingerückt ist.

7. Handutensil nach Anspruch 6, **dadurch gekennzeichnet, dass** einerseits die ersten und zweiten Magneten und andererseits die Verriegelungsvorrichtung des einen der Bestandteile im Verhältnis zu dem anderen angeordnet sind, damit die Kopplung der beiden Bestandteile (11, 12) im Wesentlichen gleichzeitig durch Magnetanziehung und durch mechanische Verriegelung erfolgt.

8. Handutensil nach einem der vorhergehenden Ansprüche, **dadurch gekennzeichnet, dass** die erste Querrampe (11a) des Funktionsendstücks und die zweite Querrampe (12a) mit einer den Griff (12) ergänzenden Form mindestens einen gekrümmten Bereich umfassen.

9. Handutensil nach Anspruch 8, **dadurch gekennzeichnet, dass** der Krümmungsradius des gekrümmten Bereichs der Querrampen (11a, 12a) derart definiert ist, dass eine relative Drehung eines der beiden Bestandteile (11, 12) um seine Achse herum eine relative axiale Verlagerung dieser Elemente bewirkt.

## Claims

1. Hand-held utensil, namely an item of tableware, such as a cutlery item, said utensil (10) comprising two component elements, first a functional end piece (11) and, second, a removable handle (12), said component elements being equipped with complementary engagement members arranged in order to couple said elements in a removable fashion, one (11) of said component elements being provided with a tip (13), the other (12) of said component elements being provided with a socket (14) arranged in order to receive said tip (13), said functional end piece (11) comprising a first transverse ramp (11a) and said handle (12) comprising a second transverse ramp (12a) of a form complementary to that of the first transverse ramp (11a) in order to allow a juxtaposition of said two transverse ramps, the form of these transverse ramps being defined in order to generate a relative axial displacement of the two component elements when one is turned about its axis relative to the other, said complementary engagement members further comprising a locking device arranged in order to link one of the component elements relative to the other when these two component elements are coupled by means of said complementary engagement members of the functional end piece (11) and of said handle (12), **characterized in that** said locking device comprises two substantially radial peripheral protuberances (15, 16) provided on one (13) of said complementary engagement members and two axial grooves (22, 22a) provided in the other (14) of said complementary engagement members, said grooves (22, 22a) being arranged in order to receive and to immobilize said substantially radial peripheral protuberances (15, 16) when the two component elements (11, 12) are coupled by means of said complementary engagement members of the functional end piece and of said handle.

2. Hand-held utensil according to Claim 1, **characterized in that** said substantially radial peripheral protuberances each comprise an approximately cylindrical boss (15, 16).

3. Hand-held utensil according to one of Claims 2 and 3, **characterized in that** said cylindrical bosses (15, 16) have different diameters.

4. Hand-held utensil according to Claim 3, **characterized in that** said axial grooves (22, 22a) are provided in a socket (14) arranged longitudinally, parallel to the axis of said corresponding engagement member, and have different cross sections corresponding, respectively, to the diameters of said bosses (15, 16).

5. Hand-held utensil according to one of Claims 1 to 4, **characterized in that** said longitudinal socket (14) consists of a first sector (20), known as the guide sector, and of a second sector (21), known as the locking sector, said guide sector (20) comprising said axial grooves (22, 22a) which have a respective cross section substantially equal to the diameters of said bosses (15, 16) and said locking sector (21) having, on a first portion (23), flexible and resilient lateral walls (23a, 23b) that define a constriction (24) having a cross section slightly smaller than the diameters of said bosses (15, 16) respectively and, on a second portion (25), lateral walls that define a substantially circular housing (26), the diameter of which is equal to the diameters of said bosses (15, 16) respectively of the tip (13).

6. Hand-held utensil according to any one of the preceding claims, **characterized in that** said component elements (11, 12) equipped with complementary engagement members arranged in order to couple them in a removable fashion further comprise, respectively, a first magnet (33) and a second magnet (34), said second magnet being arranged in order to enter into a zone of magnetic attraction of said first magnet when said tip (13) of one (11) of said component elements is engaged in said socket (14) of the other (12) of said component elements.

7. Hand-held utensil according to Claim 6, **characterized in that** said first and second magnets on the one hand and the locking device of one of the component elements relative to the other on the other hand are arranged in order that the coupling of the two component elements (11, 12) takes place substantially simultaneously by magnetic attraction and by mechanical locking.

8. Hand-held utensil according to any one of the preceding claims, **characterized in that** said first transverse ramp (11a) of the functional end piece and said second transverse ramp (12a) having a complementary shape of said handle (12) comprise at least one curved sector.

9. Hand-held utensil according to Claim 8, **characterized in that** the radius of curvature of the curved sector of the transverse ramps (11a, 12a) is defined such that a relative rotation of one of the two component elements (11, 12) about its axis generates a relative axial displacement of these elements.
